# EUROPÄISCHE PATENTSCHRIFT

(11) **EP 1 619 300 B1**
(45) Veröffentlichungstag und Bekanntmachung des Hinweises auf die Patenterteilung: **24.10.2007**
(21) Anmeldenummer: 05108375.6
(22) Anmeldetag: 21.12.2000
(51) Int. Cl.: D21F 3/02

(54) **Pressenanordnung**
Pressing arrangement
Dispositif de pressage

(30) Priorität: 14.01.2000 DE 20000599 U; 24.03.2000 DE 10014873
(43) Veröffentlichungstag der Anmeldung: 25.01.2006
(62) Teilanmeldung aus: 00128157.5
(73) Patentinhaber: Voith Patent GmbH, 89522 Heidenheim (DE)
(72) Erfinder: Steiner, Karl, 72076, Tübingen (DE); Wolf, Robert, 89542, Herbrechtingen (DE); Prinzing, Hans, 89518, Heidenheim (DE)
(74) Vertreter: Kunze, Klaus

(56) Entgegenhaltungen:
- EP-A- 0 371 786
- US-A- 1 423 400
- US-A- 2 165 549
- US-A- 3 355 350

## Beschreibung

Die Erfindung betrifft eine Pressenanordnung gemäß dem Oberbegriff des Anspruchs 1.

Bei bisher üblichen Wasserabführeinrichtungen wird das Presswasser in der Regel durch Schwerkraft abgeführt. Insbesondere bei einer Verwendung für einen Oberfilz kann die in die Wanne abgeschleuderte Wassermenge nicht in jedem Fall seitlich durch die Schwerkraft zum Wannenrand strömen. Insbesondere dann, wenn der Abflussquerschnitt der Wanne zu klein ist und/oder die Wanne keine ausreichende Neigung besitzt, kann Wasser auf den Filz zurückfließen.

Aus der DE 25 09 057 C3 ist bereits ein Saugkasten zum Absaugen von durch ein Sieb hindurchtretendes Wasser bekannt geworden, der durch eine mit Durchtrittsöffnungen versehene Trennwand in eine Wassersaugkammer und eine Luftsaugkammer unterteilt ist.

Ein Ziel der Erfindung ist es, eine verbesserte Wasserabführeinrichtung zu schaffen, bei der problemlos eine mit einer entsprechenden Platzersparnis einhergehende Verringerung des Abflussquerschnitts der Wanne möglich ist. Zudem soll ausgeschlossen sein, dass Wasser auf den Filz zurückfließt. Weiterhin soll es auch möglich sein, bei einem nur sehr geringen Gefälle in Querrichtung die anfallende Wassermenge problemlos abzuführen.

Bei einer Pressenanordnung gemäss dem Oberbegriff des Anspruchs 1 muss das von den meist gerillten und/oder blindgebohrten Presswalzen abgeschleuderte Wasser nach dem Pressspalt aufgefangen und abgeführt werden. Ansonsten wird der größte Teil des abgeschleuderten Wassers von den endlos umlaufenden Entwässerungsbändem aufgenommen, was insbesondere bei dem oberen Entwässerungsband zur Wiederbefeuchtung der Faserstoffbahn führt. Hierzu dienen meist Wasserrinnen, die das abgeschleuderte Wasser auffangen und abführen.

Jedoch kann insbesondere in den Fällen, in denen das obere Entwässerungsband den Pressspalt etwa horizontal oder sogar steigend verlässt, die Wasserrinne nicht nahe genug am Pressspalt positioniert werden. Infolgedessen kann nur ein relativ geringer Anteil des abgeschleuderten Wassers der oberen Presswalze aufgefangen werden. Der Rest gelangt überwiegend in das obere Entwässerungsband, was dann zu der erwähnten, erheblichen Rückbefeuchtung der Faserstoffbahn führt.

Aus US-A-1423400 ist eine Pressenanordnung gemäss dem Oberbegriff des Anspruchs 1 bekannt.

Ziel der Erfindung ist es daher, die Effizienz der Wasseraufnahmevorrichtung von Pressenanordnungen zu verbessern.

Erfindungsgemäß wird diese Aufgabe durch die Merkmale des Anspruchs 1 gelöst. Durch die Verwendung eines Saugkanals kann wesentlich mehr Wasser als mit einer Wasserrinne abgeführt werden. Dies gilt insbesondere für Pressenanordnungen mit einem oberen Entwässerungsband, welches nach dem Pressspalt etwa horizontal oder sogar steigend verläuft. Seine Begründung findet dies insbesondere darin, dass der Saugkanal sehr weit in den Zwickel geführt werden kann und der Unterdruck sehr viel Wasser in den Saugkanal zieht.

Zur Erfassung der Hauptrichtung des abgeschleuderten Wassers ist es ausreichend, wenn der Saugkanal zumindest im Anfangsbereich eine Spaltbreite von 1 bis 50 mm, vorzugsweise von 2 bis 7 mm hat. Vor allem bei einem ansteigenden Saugkanal ist zur Überwindung der Höhendifferenz durch das aufgenommene Wasser ein bestimmter minimaler Unterdruck im Saugkanal erforderlich. Der Unterdruck im Saugkanal sollte daher zwischen 50 und 80000 N/m², vorzugsweise zwischen 10000 und 30000 N/m² liegen. In Verbindung mit den angestrebten Spaltbreiten halten diese Unterdruckwerte die Energie für die Unterdruckerzeugung in vertretbaren Grenzen. Gleichzeitig wird auch gewährleistet, dass das Wasser in einen, unter Umständen höher gelegenen Sammelbehälter zur Aufnahme und zum Abtransport des angesaugten Wassers geführt werden kann. Eine konstruktiv einfache Verbindung des Saugkanals mit einer Unterdruckquelle ergibt sich dabei dadurch, dass die Mündung des Saugkanals über der maximalen Wasserstandshöhe im Sammelbehälter liegt und der Sammelbehälter über der maximalen Wasserstandshöhe einen Anschluss für eine Unterdruckquelle besitzt. Der Sammelbehälter kann quer zur Faserstoffbahn auch in mehrere Kammern mit je einem separaten Anschluss für eine Unterdruckquelle unterteilt sein. Dies ermöglicht eine Steuerung, vorzugsweise eine Vergleichmäßigung des Unterdrucks über die Breite der Faserstoffbahn.

Im Hinblick auf den Herstellungsaufwand ist es erfindungsgemäß außerdem vorgesehen, dass der Saugkanal von je einer, quer zur Faserstoffbahn verlaufenden oberen und unteren Kanalwand gebildet wird. Um dabei einen Großteil des abgeschleuderten Wassers zu erfassen, verlaufen die Kanalwände zumindest im Anfangsbereich des Saugkanals im spitzen Winkel zum Entwässerungsband.

In Abhängigkeit von der Bahngeschwindigkeit, der Menge des abgeschleuderten Wassers und der Beschaffenheit des Entwässerungsbandes sollte die Kante der unteren Kanalwand möglichst nahe am Entwässerungsband angeordnet sein, wobei der Abstand vorzugsweise kleiner als 20 mm sein sollte. Die Kante kann das Entwässerungsband sogar berühren oder in dieses geringfügig eintauchen. Falls die Kante der unteren Kanalwand mit dem Entwässerungsband in Kontakt kommt, so ist die Ausführung derselben als verschleißarme Leiste von Vorteil. Dabei sollte die Leiste mit dem Entwässerungsband einen Winkel zwischen 10 und 45° bilden.

Um auch noch das über den Saugkanal in Rotationsrichtung der oberen Presswalze hinaus abgeschleuderte Wasser erfassen zu können, schließt sich an den Saugkanal eine Wasserauffangvorrichtung als Teil der Wasseraufnahmevorrichtung an. Dabei ist es konstruktiv vereinfachend, daß die obere Kanalwand selbst Teil der Wasserauffangvorrichtung ist. Darüber hinaus sollte die außerhalb des Saugkanals liegende Oberfläche der oberen Kanalwand zum Pressspalt geneigt verlaufen und die Kante der oberen Kanalwand zumindest geringfügig weniger in den Zwickel hineinragen als die der unteren Kanalwand. Dies führt dazu, dass das aufgefangene Wasser an der außen liegenden Oberfläche der oberen Kanalwand in Richtung Pressspalt zurück läuft und von der oberen Kante auf die längere untere Kanalwand des Saugkanals tropfen kann. Von dort erfolgt die Abführung dieses Wassers über den Saugkanal in den Sammelbehälter. Die über dem Saugkanal angeordnete Wasserauffangvorrichtung kann aber auch ihr eigenes Sammelbecken mit einem Abfluß für das aufgefangene Wasser besitzen.

Es kann jedoch auch von Vorteil sein, die obere Kanalwand länger auszuführen, so dass diese genauso weit oder weiter als die untere Kanalwand in den Zwickel ragt. Dies erhöht die Wirkung des Unterdrucks auf das Entwässerungsband.

Der Abstand der oberen Kanalwand von der oberen Presswalze sollte ein Vielfaches der Spaltbreite des Saugkanals betragen, damit der Zwickel nicht mit zu hoher Geschwindigkeit belüftet wird.

Der Einsatz der Wasseraufnahmevorrichtung ist bei den unterschiedlichsten Pressanordnungen möglich. Beispielsweise kann auch unter der Faserstoffbahn ein Entwässerungsband durch den Pressspalt verlaufen und der Pressspalt durch den Einsatz einer Schuhpresswalze verlängert ausgeführt werden.

Die Erfindung wird im folgenden anhand von einem Ausführungsbeispiel näher erläutert. Hierzu zeigt die Figur eine schematische Querschnittsdarstellung einer Wasseraufnahmevorrichtung.

Die Pressenanordnung besteht aus einem Pressspalt zur Entwässerung der Faserstoffbahn 38, der von zwei übereinander angeordneten und gegeneinander gepressten Presswalzen 40, 42 gebildet wird. Neben der Faserstoffbahn 38 wird beidseitig je ein Entwässerungsband 44 in Form eines Pressfilzes zur Aufnahme des ausgepressten Wassers durch den Pressspalt geführt.

Die Presswalzen 40, 42 sind blindgebohrt und gerillt ausgeführt, weswegen sie im Pressspalt relativ viel Wasser aufnehmen, was nach dem Pressspalt dann wieder abgeschleudert wird. Um zu verhindern, dass das, von der oberen Presswalze 40 abgeschleuderte Wasser in relativ großem Umfang in das obere Entwässerungsband 44 gelangt, was zu einer erheblichen Wiederbefeuchtung der Faserstoffbahn 38 führen würde, ist zwischen der oberen Presswalze 40 und dem oberen Entwässerungsband 44 eine Wasseraufnahmevorrichtung 46 angeordnet.

Diese Wasseraufnahmevorrichtung 46 wird im wesentlichen von einem, in den Zwickel zwischen oberer Presswalze 40 und Entwässerungsband 44 hineinragenden und quer zur Faserstoffbahn 38 verlaufenden Saugkanal 48 gebildet, welcher mit einer Unterdruckquelle verbunden ist.

Auch bei der hier gezeigten horizontalen Führung des oberen Entwässerungsbandes 44 erlaubt der Saugkanal 48 eine effiziente Erfassung und Abführung des Hauptteiles des abgeschleuderten Wassers der oberen Presswalze 40. Dabei hat der Saugkanal 48 eine Spaltbreite von etwa 4 mm. Der Saugkanal 48 führt in einen Sammelbehälter 50 zur Aufnahme und zum Abtransport des angesaugten Wassers über einen Abfluss 52. Damit das Wasser die Steigung des Saugkanals 48 überwinden kann, herrscht im Saugkanal 48 ein Unterdruck von ca. 20000 N/m². Die Steigung des Saugkanals 48 ergibt sich insbesondere deshalb, weil die Mündung 54 des Saugkanals 48 über der maximalen Wasserstandshöhe im Sammelbehälter 50 liegt. Zur Unterdruckerzeugung im Saugkanal 48 besitzt der Sammelbehälter 50 ebenfalls über der maximalen Wasserstandshöhe einen Anschluss 56 für eine Unterdruckquelle.

Der Saugkanal 48 selbst wird von je einer, quer zur Faserstoffbahn 38 verlaufenden oberen 58 und unteren 60 Kanalwand gebildet, wobei die Kanalwände 58, 60 zumindest im Anfangsbereich des Saugkanals 48 in einem spitzen Winkel zum Entwässerungsband 44 verlaufen. Um dabei möglichst viel abgeschleudertes Wasser erfassen und sogar vom Entwässerungsband 44 abschaben zu können, berührt die Kante 62 der unteren Kanalwand 60 das Entwässerungsband 44 oder sie taucht geringfügig in das Entwässerungsband 44 ein. Daher wird die Kante 62 der unteren Kanalwand 60 auch von einer verschleißarmen Leiste 64 aus Keramik gebildet.

Zur Erfassung des Hauptanteils des abgeschleuderten Wassers bilden die Kanalwände 58, 60 sowie die Leiste 64 mit dem oberen Entwässerungsband 44 einen Winkel von ca. 15°.

Um das in Rotationsrichtung der oberen Presswalze 40 über den Saugkanal 48 hinaus geschleuderte Wasser auffangen zu können, ist über dem Saugkanal 48 eine Wasserauffangvorrichtung 66 angeordnet. Die obere Kanalwand 58 ist hier Teil der Wasserauffangvorrichtung 66, wobei die außerhalb des Saugkanals 48 liegende Oberfläche der oberen Kanalwand 58 zum Pressspalt geneigt verläuft und die Kante 68 der oberen Kanalwand 58 geringfügig weniger in den Zwickel hineinragt, als die der unteren Kanalwand 60. Hierdurch wird erreicht, dass das von der äußeren Oberfläche der oberen Kanalwand 58 aufgefangene und zurückfließende Wasser von der Kante 68 der oberen Kanalwand 58 auf die untere Kanalwand 60 tropfen kann, von wo die Abführung über den Saugkanal 48 in den Sammelbehälter 50 erfolgt.

In Abhängigkeit vom vorhandenen Einbauraum, der anfallenden Wassermenge sowie der gesamten Konstruktion ist es auch möglich, dass der Anschluss 56 in einen weiteren, vorzugsweise höher gelegenen Sammelbehälter führt, welcher mit der Unterdruckquelle verbunden ist.

## Patentansprüche

1. Pressenanordnung zur Entwässerung einer Faserstoffbahn (38), insbesondere einer Papier-, Karton- oder Tissuebahn in einer Maschine zur Herstellung und/oder Veredelung derselben, bestehend aus zumindest einem, von zwei etwa übereinander angeordneten und gegeneinander gepressten Presswalzen (40, 42) gebildeten Presspalt, durch den neben der Faserstoffbahn (38) zumindest ein oberhalb der Faserstoffbahn (38) verlaufendes Entwässerungsband (44) zur Aufnahme des augespressten Wassers geführt wird, wobei zwischen der oberen Presswalze (40) und dem Entwässerungsband (44) eine Wasseraufnahmevorrichtung (46) angeordnet ist und die Wasseraufnahmevorrichtung (46) von wenigstens einem, in den Zwickel zwischen der oberen Presswalze (40) und dem Entwässerungsband (44) hineinragenden und quer zur Faserstoffbahn (38) verlaufenden Saugkanal (48) gebildet wird, welcher mit einer Unterdruckquelle verbunden ist , wobei
der Saugkanal (48) von je einer, quer zur Faserstoffbahn (38) verlaufenden oberen (58) und unteren (60) Kanalwand gebildet wird **dadurch gekennzeichnet, dass** die Kanalwände (58, 60) zumindest im Anfangsbereich des Saugkanals (48) in einem spitzen Winkel zum Entwässerungsband (44) verlaufen und die obere Kanalwand (58) Teil einer Wasserauffangvorrichtung (66) für das über dem Saugkanal (48) von der oberen Presswalze (40) abgeschleuderte Wasser ist.

2. Pressenanordnung nach Anspruch 1,
**dadurch gekennzeichnet,**
**dass** der Saugkanal (48) zumindest im Aufnahmebereich eine Spaltbreite von 1 bis 50 mm, vorzugsweise von 2 bis 7 mm hat.

3. Pressenanordnung nach Anspruch 1 oder 2,
**dadurch gekennzeichnet,**
**dass** zumindet im Anfangsbereich des Saugkanals (48) ein Unterdruck von 50 bis 80000 N/m², vorzugsweise von 10000 bis 30000 N/m² herrscht

4. Pressenanordnung nach einem der vorhergehenden Ansprüche,
**dadurch gekennzeichnet,**
**dass** der Saugkanal (48) in einen Sammelbehälter (50) zur Aufnahme und zum Abtransport des angesaugten Wassers führt.

5. Pressenanordnung nach Anspruch 4,
**dadurch gekennzeichnet,**
**dass** die Mündung (54) des Saugkanals (48) über der maximalen Wasserstandshöhe im Sammelbehälter (50) liegt und der Sammelbehälter (50) über der maximalen Wasserstandshöhe einen Anschluss (56) für eine Unterdruckquelle besitzt.

6. Pressenanordnung nach einem der vorhergehenden Ansprüche,
**dadurch gekennzeichnet,**
**dass** die Kante (62) der unteren Kanalwand (60) möglichst nahe am Entwässerungsband (44) angeordnet ist, wobei der Abstand vorzugsweise kleiner als 20 mm ist.

7. Pressenanordnung nach einem der Ansprüche 1 bis 5,
**dadurch gekennzeichnet,**
**dass** die Kante (62) der unteren Kanalwand (60) das Entwässerungsband (44) berührt oder sogar geringfügig in dieses eintaucht

8. Pressenanordnung nach Anspruch 7,
**dadurch gekennzeichnet,**
**dass** die Kante (62) der unteren Kanalwand (60) von einer möglichst verschleißarmen Leiste (64) gebildet wird

9. Pressenanordnung nach Anspruch 8,
**dadurch gekennzeichnet,**
**dass** die Leiste (64) mit dem Entwässerungsband (44) einen Winkel zwischen 10 und 45° bildet.

10. Pressenanordnung nach einem der vorhergehenden Ansprüche,
**dadurch gekennzeichnet,**
**dass** die außerhalb des Saugkanals (48) liegende Oberfläche der oberen Kanalwand (58) zum Pressspalt geneigt verläuft und die Kante (68) der oberen Kanalwand (58) zumindest geringfügig weniger in den Zwickel hineinragt als die der unteren Kanalwand (60).

11. Pressenanordnung nach einem der Ansprüche 1 bis 9,
**dadurch gekennzeichnet,**
**dass** die Kante der oberen Kanalwand (58) genauso weit oder weiter in den Zwickel hineinragt wie die untere Kanalwand (60).

12. Pressenanordnung nach einem der Ansprüche 4 bis 11,
**dadurch gekennzeichnet,**
**dass** der Sammelbehälter (50) quer zur Faserstoffbahn (38) in mehrere Kammern mit je einem Anschluss (56) für eine Unterdruckquelle unterteilt ist

## Claims

1. Press arrangement for dewatering a fibrous web (38), in particular a paper, board or tissue web, in a machine for the production and/or finishing of the same, comprising at least one pressure nip formed by two press rolls (40, 42) arranged one above the other and pressed against each other, through which, in addition to the fibrous web (38), at least one dewatering belt (44) running above the fibrous web (38) is led in order to pick up the water pressed out, a water interceptor (46) being arranged between the upper press roll (40) and the dewatering belt (44) and the water interceptor (46) being formed by at least one suction channel (48) projecting into the pocket between the upper press roll (40) and the dewatering belt (44) and running transversely with respect to the fibrous web (38) and which is connected to a vacuum source, the suction channel (48) being formed by an upper (58) and lower (60) channel wall in each case running transversely with respect to the fibrous web (38), **characterized in that** the channel walls (58, 60) run at an acute angle to the dewatering belt (44), at least in the initial region of the suction channel (48), and the upper channel wall (58) is part of a water interceptor (66) for the water thrown out by the upper press roll (40) above the suction channel (48).

2. Press arrangement according to Claim 1, **characterized in that**, at least in the receiving region, the suction channel (48) has a gap width of 1 to 50 mm, preferably of 2 to 7 mm.

3. Press arrangement according to Claim 1 or 2, **characterized in that**, at least in the initial region of the suction channel (48), a vacuum of 50 to 80 000 N/m², preferably of 10 000 to 30 000 N/m², prevails.

4. Press arrangement according to one of the preceding claims, **characterized in that** the suction channel (48) leads into a collecting container (50) to pick up and transport away the water sucked in.

5. Press arrangement according to Claim 4, **characterized in that** the mouth (54) of the suction channel (48) is located above the maximum water level in the collecting container (50), and the collecting container (50) has a connection (56) above the maximum water level for a vacuum source.

6. Press arrangement according to one of the preceding claims, **characterized in that** the edge (62) of the lower channel wall (60) is arranged as close as possible to the dewatering belt (44), the distance preferably being less than 20 mm.

7. Press arrangement according to one of Claims 1 to 5, **characterized in that** the edge (62) of the lower channel wall (60) touches the dewatering belt (44) or even dips slightly into the latter.

8. Press arrangement according to Claim 7, **characterized in that** the edge (62) of the lower channel wall (60) is formed by a strip (64) which exhibits as little wear as possible.

9. Press arrangement according to Claim 8, **characterized in that** the strip (64) forms an angle between 10 and 45° with the dewatering belt (44).

10. Press arrangement according to one of the preceding claims, **characterized in that** the surface of the upper channel wall (58) that is located outside the suction channel (48) runs at an angle to the pressure nip, and the edge (68) of the upper channel wall (58) projects at least slightly less into the pocket than that of the lower channel wall (60).

11. Press arrangement according to one of Claims 1 to 9, **characterized in that** the edge of the upper channel wall (58) projects into the pocket exactly as far as or further than the lower channel wall (60).

12. Press arrangement according to one of Claims 4 to 11, **characterized in that** the collecting container (50) is subdivided transversely with respect to the fibrous web (38) into a plurality of chambers each having a connection (56) for a vacuum source.

## Revendications

1. Agencement de pressage pour déshydrater une nappe fibreuse (38), en particulier une nappe de papier, carton ou papier tissu, dans une machine de fabrication et/ou d'ennoblissement de celle-ci, constitué d'au moins une fente de pressage formée par deux rouleaux de pressage (40, 42) pressés l'un contre l'autre et disposés approximativement l'un au-dessus de l'autre, à travers laquelle, en plus de la nappe fibreuse (38), est guidée au moins une bande de déshydratation (44) s'étendant au-dessus de la nappe fibreuse (38) pour recevoir l'eau exprimée, entre le rouleau de pressage supérieur (40) et la bande de déshydratation (44) étant disposé un dispositif de collecte d'eau (46) et le dispositif de collecte d'eau (46) étant formé par au moins un canal d'aspiration (48) pénétrant dans le coin entre le rouleau de pressage supérieur (40) et la bande de déshydratation (44) et s'étendant transversalement à la nappe fibreuse (38), lequel canal est connecté à une source de dépression,
le canal d'aspiration (48) étant formé par une paroi de canal supérieure (58) et par une paroi de canal inférieure (60) s'étendant à chaque fois transversalement à la nappe fibreuse (38),
**caractérisé en ce que**
les parois du canal (58, 60) s'étendent au moins dans la région du début du canal d'aspiration (48) suivant un angle aigu par rapport à la bande de déshydratation (44) et la paroi supérieure du canal (58) faisant partie d'un dispositif de collecte d'eau (66) pour l'eau évacuée au-dessus du canal d'aspiration (48) par le rouleau de pressage supérieur (40).

2. Agencement de pressage selon la revendication 1,
**caractérisé en ce que**
le canal d'aspiration (48) a au moins dans la région de collecte une largeur de fente de 1 à 50 mm, de préférence de 2 à 7 mm.

3. Agencement de pressage selon la revendication 1 ou 2,
**caractérisé en ce qu'**au
moins dans la région du début du canal d'aspiration (48), il règne une dépression de 50 à 80 000 N/m², de préférence de 10 000 à 30 000 N/m².

4. Agencement de pressage selon l'une quelconque des revendications précédentes,
**caractérisé en ce que**
le canal d'aspiration (48) conduit dans un récipient collecteur (50) pour recevoir et évacuer l'eau aspirée.

5. Agencement de pressage selon la revendication 4,
**caractérisé en ce que**
l'embouchure (54) du canal d'aspiration (48) se situe au-dessus de la hauteur de niveau d'eau maximale dans le récipient collecteur (50) et le récipient collecteur (50) possède un raccordement (56) pour une source de dépression au-dessus de la hauteur de niveau d'eau maximale.

6. Agencement de pressage selon l'une quelconque des revendications précédentes,
**caractérisé en ce que**
l'arête (62) de la paroi de canal inférieure (60) est disposée aussi près que possible de la bande de déshydratation (44), la distance étant de préférence inférieure à 20 mm.

7. Agencement de pressage selon l'une quelconque des revendications 1 à 5,
**caractérisé en ce que**
l'arête (62) de la paroi de canal inférieure (60) touche la bande de déshydratation (44) ou pénètre même légèrement dans celle-ci.

8. Agencement de pressage selon la revendication 7,
**caractérisé en ce que**
l'arête (62) de la paroi de canal inférieure (60) est formée par une baguette (64) d'usure minimale.

9. Agencement de pressage selon la revendication 8,
**caractérisé en ce que**
la baguette (64) forme avec la bande de déshydratation (44) un angle compris entre 10 et 45°.

10. Agencement de pressage selon l'une quelconque des revendications précédentes,
**caractérisé en ce que**
la surface de la paroi supérieure du canal (58), située en dehors du canal d'aspiration (48) est légèrement inclinée par rapport à la fente de pressage et l'arête (68) de la paroi supérieure du canal (58) pénètre au moins légèrement moins dans le coin que la paroi de canal inférieure (60).

11. Agencement de pressage selon l'une quelconque des revendications 1 à 9,
**caractérisé en ce que**
l'arête de la paroi supérieure du canal (58) pénètre autant ou davantage dans le coin que la paroi inférieure du canal (60).

12. Agencement de pressage selon l'une quelconque des revendications 4 à 11,
**caractérisé en ce que**
le récipient collecteur (50) est divisé transversalement à la nappe fibreuse (38) en plusieurs chambres avec un raccord respectif (56) pour une source de dépression.
